# FASCICULE DE BREVET EUROPEEN

(11) **EP 0 196 686 B1**
(45) Date de publication et mention de la délivrance du brevet: **02.11.1988**
(21) Numéro de dépôt: 86200250.8
(22) Date de dépôt: 19.02.1986
(51) Int. Cl.: D21F 1/00

(54) **Dispositif de jonction d'extrémités de toile pour former une bande continue**
Vorrichtung zum Zusammenfügen der Enden eines Bandes zum Formen eines endlosen Bandes
Apparatus for joining sheet ends for the formation of a continuous web

(30) Priorité: 15.03.1985 FR 8503846
(43) Date de publication de la demande: 08.10.1986
(73) Titulaire: v. Asten, Fabriques de Feutres pour Papeteries société coopérative, Eupen (Kettenis) (BE)
(72) Inventeur: Hohn, Hermann, B-4700 Eupen (BE)
(74) Mandataire: Claeys, Pierre

(56) Documents cités:
- EP-A- 0 118 406
- FR-A- 2 469 599

## Description

La présente invention est relative à un dispositif de jonction des extrémités d'au moins une toile, notamment d'une toile de séchage à mettre en oeuvre dans la fabrication du papier, pour former une bande continue, ce dispositif étant conforme au préambule de la revendication 1.

On connaît des dispositifs de jonction d'extrémités de toile, comprenant une planche sur laquelle une extrémité de toile, pourvue d'une rangée d'oeillets sur le bord frontal, est clouée sur environ une moitié de la largeur de la planche. L'autre extrémité de toile à fixer, pourvue elle aussi d'une rangée d'oeillets correspondante, est amenée en face de la première extrémité de toile, sur la partie libre de la planche et les oeillets sont engagés les uns dans les autres et au fur et à mesure bloqués par un élément d'arrêt tel qu'un fil, jonc ou moyen analogue.

Les toiles de séchage destinées à la fabrication du papier ont des largeurs qui peuvent dépasser 10 mètres et une longueur de plusieurs dizaines de mètres. Elles ont donc un poids considérable et leur manipulation n'est pas aisée, d'autant plus qu'elle doit se faire entre deux rouleaux d'un agencement complexe de rouleaux. D'autre part, les oeillets, qui doivent être engagés les uns dans les autres, approximativement comme les éléments d'une fermeture à curseur, ont une dimension inférieure au centimètre. On se rend compte aisément combien la jonction d'extrémites de toile à l'aide d'un dispositif tel que décrit ci-dessus demande beaucoup d'efforts pour la manipulation de l'extrémité de toile non clouée sur la planche, pendant l'opération de jonction, et que ce dispositif ne peut empêcher une certaine maladresse des opérateurs pour engager les oeillets les uns dans les autres ce qui ralentit l'opération.

On a cherché à résoudre ce problème. Par exemple, le dispositif de jonction de deux extrémités de bande décrit dans la FR-A-2 469 599 comprend une paire d'éléments de liaison temporaires susceptibles d'être fixés de façon amovible au voisinage des extrémités de bande, ces éléments étant allongés et rigides, et un moyen de liaison pour solidariser entre eux ces éléments de liaison de façon à permettre alors seulement l'imbrication des éléments de jonction.

Toutefois, ici encore la jonction ne peut être réalisée que par un rapprochement mutuel simultané des deux extrémités de toile jusqu'à une distance qui permette l'application entre leurs éléments de liaison temporaires d'un moyen de liaison qui les solidarise alors seulement. Ce moyen de liaison peut être un coulisseau capable de coulisser dans des glissières prévues sur les éléments de liaison, ce coulissement ayant lieu selon un mouvement horizontal transversalement à la bande, ce qui nécessite de la place latéralement à la bande et fait surgir un risque d'accrochage. Le moyen de laison peut aussi éventuellement consister en un ou plusieurs cavaliers, qui peuvent éventuellement être fixés en usine sur un des éléments de liaison. De toute manière, quelle que soit la solution prévue, la manipulation des extrémités de toile reste malaisée tant qu'au moins un moyen de liaison ne solidarise pas les deux éléments de liaison temporaires. Enfin, dans les exemples de réalisation illustrés, la rigidité de l'ensemble est faible avant l'introduction du moyen de liaison et le montage et le démontage des éléments de liaison temporaires sont compliqués, malaisés et risquent d'endommager la toile. De plus, à l'aide de ce type de dispositif, la position de jonction dans la machine à papier doit être connue d'avance, car les éléments de liaison temporaires ne sont montés que sur une face de la toile.

On connaît également des dispositifs dans lesquels des moyens ont été prévus pour maintenir les deux extrémités de toile sur une barre de support en bois. Celle-ci est pourvue d'une rainure sur deux de ses faces voisines. Chaque extrémité de toile a fixer est pourvue d'une baguette en bois de forme correspondant à la rainure. Chaque extrémité de toile à fixer est accrochée à la barre de support par enfoncement au marteau et calage de chaque baguette dans une des rainures. On peut alors engager les oeillets les uns dans les autres, sans devoir simultanément retenir les extrémités de toile à fixer qui par leur poids propre ont tendance à s'écarter. L'inconvénient de ce dispositif consiste dans le fait qu'il demande un pivotement de la barre de support pour permettre l'enfoncement des deux baguettes. D'autre part, tout ce matériel en bois est aisément sensible à des variations thermiques ou d'humidité. Des problèmes se posent par conséquent facilement au moment de l'enfoncement des baguettes dans les rainures. En fin d'opération, les extrémités de toile sont détachées des baguettes qui restent enfoncées et calées dans la barre de support. Celle-ci ne peut donc servir qu'une fois.

Les bandes continues à former sont généralement constituées d'une seule toile dont on relie les deux extrémités. Si l'emplacement de fixation de la toile se trouve entre deux rouleaux supérieurs de l'agencement de rouleaux, la barre de support doit se trouver devant la face interne de la bande continue. Si par contre cet emplacement se trouve entre deux rouleaux inférieurs, la barre de support doit se trouver devant la face externe de la bande continue. Les baguettes de retenue et/ou la planche de support fixées sur les extrémités de la toile devront se trouver selon le cas sur l'une ou l'autre de ses faces. Cette fixation en effet se fait préalablement à l'introduction de la toile dans l'agencement des rouleaux. Ce travail préalable demande donc une grande attention, ainsi que la manipulation ultérieure de la toile qui ne peut plus être introduite dans n'importe quel sens, une fois les baguettes et/ou la planche de support fixées sur elle. Aucun dispositif selon la technique antérieure n'a résolu convenablement ce problème de manipulation.

La présente invention a pour but la mise au point d'un dispositif de jonction d'extrémités de toile, qui permette de résoudre les problèmes décrits ci-dessus et qui ne présente pas les inconvénients des dispositifs selon la technique antérieure.

Pour cela, on prévoit, suivant l'invention, un dispositif conforme au préambule de la

revendication 1, qui présente les particularités de la partie caractérisante de cette revendication.

Suivant une forme particulièrement avantageuse de l'invention, chaque extrémité de toile est pourvue d'une paire de deuxièmes moyens de liaison, l'un de ces deuxièmes moyens de liaison étant disposé sur une face de la toile à une distance dudit axe d'engagement qui est égale à la distance entre l'un des premiers moyens de liaison d'une des deux paires susdites et ledit plan de symétrie, tandis que l'autre de ces deuxièmes moyens de liaison est disposé sur l'autre face de la toile à une distance de ce même axe d'engagement qui est égale à la distance entre l'autre des premiers moyens de liaison de la paire précitée et ledit plan de symétrie.

Suivant une forme perfectionnée de l'invention, la barre de support présente, a titre de premiers moyens de liaison, des rainures de forme stable et identique, qui sont ouvertes vers le haut et qui s'étendent sur toute la longueur de la barre de support, et chaque extrémité de toile est pourvue, à titre de deuxième moyen de liaison, d'au moins une baguette, de forme en permanence complémentaire à celle des rainures, qui s'étend sur la totalité de la largeur de la toile et qui pénètre par un simple déplacement du haut vers le bas dans sa rainure correspondante. La barre de support peut être un profilé rainuré en une matière résistant aux déformations, par exemple en aluminium, et les baguettes peuvent être des profilés, dont au moins la partie destinée à venir en contact avec les rainures du profilé est en une matière résistant aux déforamtions, par exemple en aluminium.

D'autres détails ou particularités de l'invention ressortiront de la description donnée ci-après, à titre non limitatif et avec référence aux figures annexées.

La figure 1 représente une vue latérale schématique d'une forme de réalisation du dispositif de jonction suivant l'invention, ou deux extrémités de toile sont en cours de jonction dans un emplacement supérieur de l'agencement de rouleaux.

La figure 2 représente une vue latérale schématique du même dispositif que celui illustre sur la figure 1 mais dans un emplacement inférieur de l'agencement de rouleaux.

Le dispositif de jonction 1, représenté sur les figures 1 et 2, comprend une barre de support 2, dont la longueur est supérieure a la largeur de la bande continue à former, ainsi que des moyens de retenue pour maintenir deux extrémités de toile 4 et 5 d'une toile 3 sur la barre de support 2 pendant l'opération de jonction. Chaque toile 3 est pourvue sur chacun de ses bords frontaux 6 et 7 de rangées d'éléments d'engagement 8 et 9, par exemple en forme d'oeillets. Ces oeillets sont ancrés sur les bords frontaux des extrémités de toile, le long d'un axe d'engagement parallèle au bord frontal respectif. Cet axe a été représenté uniquement pour les oeillets 8 et 9 de la figure 1 et a été désigné par la référence 10 ou respectivement 11. En position de fixation, les oeillets 8 et 9 sont engagés les uns dans les autres à la manière des éléments d'une fermeture à curseur et un élément d'arrêt 12, tel qu'un fil, un jonc, etc..., est introduit dans les ouvertures des oeillets, ainsi qu'il est représenté sur la figure 2. Dans cette position de fixation, les axes d'engagement 10, 11 des rangées d'oeillets opposées ne font plus qu'un.

Dans l'exemple illustré, la barre de support 2 du dispositif de fixation 1 suivant l'invention est pourvue, comme moyens de retenue des extrémités de toile, de deux paires de rainures parallèles 13,14 et 15,16, disposées symétriquement de part et d'autre d'un plan 17, qui, après l'opération de jonction, traverse la bande 3 selon un tracé perpendiculaire à sa direction longitudinale. Toutes ces rainures 13 à 16 sont mutuellement identiques et la distance d ou D entre le bord interne de chacune d'elles et le plan 17 est constante.

D'une manière avantageuse, pour que ces distances restent constantes et que la forme des rainures soit stable, ces barres de support 2 sont des profilés métalliques, par exemple en aluminium. Le profilé illustré est creux et ses rainures sont de section rectangulaire.

Dans l'exemple de réalisation illustré, chaque extrémité de toile à fixer 4, 5 est pourvue, en tant que moyens de retenue sur la barre de support 2, de deux baguettes 18, 19 et respectivement 20, 21, capables chacune de coopérer avec n'importe laquelle des rainures précitées de la barre de support, de façon à réaliser avec elles une liaison détachable. Chaque baguette 18 à 21 est disposée parallèlement au bord frontal voisin 6, 7 de son extrémité de toile. Sa face externe est située à une distance constante de l'axe d'engagement 10, 11 de la rangée d'oeillets voisine, cette distance étant égale à une des deux distances précitées d et D que présentent chaque fois les deux rainures de chacune desdites paires de rainures de chaque barre de support par rapport au plan de symétrie 17 de celle-ci.

Pour être capables en permanence de coopérer avec n'importe laquelle des rainures de la barre de support, les baguettes précitées sont chacune formées dans l'exemple de réalisation illustré d'un profilé en forme de U 22 (seul le profilé de la baguette 19 de la figure 1 est désigné par une référence, présentant une section transversale correspondant à celle des rainures, c'est-à-dire dans ce cas une section de forme rectangulaire. Ce profilé 22 est également en une matière non ou très peu déformable, par exemple en aluminium.

De cette manière, les profilés 22 des baguettes 18 à 21 peuvent en permanence être introduits dans une quelconque des rainures 13 à 16 ou en être retirés sans problème. Une fois enfoncé dans une rainure, le profilé de la baguette retient l'extrémite de toile correspondante sur la barre de support, car la toile est soumise à une force qui est dirigée vers le bas ou approximativement parallèlement à sa direction longitudinale.

Pour permettre une fixation détachable des baguettes sur les toiles, on peut prévoir que chaque profilé en U 22 soit rempli d'un coeur en une matière telle que par exemple du bois. A l'aide de clous 23, d'agrafes ou de tout autre moyen de fixation détachable, on peut aussi fixer les baguettes sur la toile. Avantageusement, on cloue simultanément, sur la face de la toile opposée à celle où se trouve la baguette respective, un ruban de feutre 24 qui servira à l'arrachage des clous après l'opération de jonction des extrémités de la toile.

La jonction des deux extrémités de toile illustrée sur les figures aura donc par exemple lieu de la manière suivante: les deux extrémités 4 et 5 de la toile 3 sont chacune pourvues d'une paire de baguettes 18,19 et 20, 21. Une baguette 19,20 de chacune de ces paires de baguettes est, dans l'exemple illustré, fixée par clouage sur une face de chacune des toiles à la distance d de l'axe d'engagement 10,11 de la rangée d'oeillets voisine. L'autre baguette 18,21 de chacune de ces paires de baguettes est fixée sur l'autre face de chacune des toiles à la distance D de l'axe d'engagement 10, 11 de la rangée d'oeillets voisine.

Cette fixation des baguettes sur les toiles peut se faire en atelier en dehors de l'agencement de rouleaux, sur une barre de support identique à la barre 2. Sur ces barres de support, on peut prévoir un repère correspondant au tracé du plan de symétrie 17 de façon à pouvoir fixer de manière précise chaque baguette sur les toiles, aux distances d et D prévues.

Chaque toile pourvue de deux baguettes à ses deux extrémités, sur chacune de ses faces, peut alors être introduite dans l'agencement de rouleaux dans n'importe quel sens, quel que soit l'emplacement de la barre de support par rapport à la toile, c'est-à-dire qu'elle soit devant l'une ou l'autre de ses faces. A chacune de ses extrémtés, en effet, une baquette sera disponible pour coopérer avec une des deux rainures de chaque paire de rainures de la barre de support.

Sur la figure 1, l'emplacement, où la jonction entre les extrémités de toile doit être effectué, est situé dans la partie supérieure de l'agencement de rouleaux, et par conséquent la barre de support doit se trouver en face de la face interne de la future bande continue. La toile 3 est d'abord introduite par son extrémité 5 qui est retenue sur la barre de support 2 par sa baguette 21 qui s'engage dans la rainure externe 16 de la paire de rainures de la barre de support, représentée à droite sur la figure. Ensuite la toile 3 est amenée par son autre extrémité 4 au-dessus de la barre de support et la baguette 18 est engagée dans la rainure 13 correspondante. La rangée d'oeillets 8 représentée est en train d'être amenée en face de la rangée d'oeillets 9. Au moment de leur engagement, les axes 10, 11 de ces rangées d'oeillets coïncideront avec le plan de symétrie 17 de la barre de support 2. Après leur engagement, on enfilera un élément d'arrêt analogue à l'élément 12, représenté sur la figure 2. Enfin, on pourra alors détacher des toiles toutes les baguettes par arrachement des clous 23 à l'aide des bandes de fentre 24. Pour terminer, on ôtera la barre de support de l'agencement de rouleaux et on extraira des rainures les baguettes détachées de la toile. On devra aussi ôter de la toile les baguettes qui n'ont pas été utilisées pour la jonction.

Sur la figure 2, l'emplacement où la jonction entre les extrémités de toile doit être effectuée est situé dans la partie inférieure de l'agencement de rouleaux, et par conséquent la barre de support doit se trouver en face de la face externe de la future bande continue. L'opération de jonction se réalise, avec la même toile et la même barre de support que celles utilisées pour la figure 1, de la même façon que sur cette figure. Toutefois, dans ce cas ce sont les baguettes 19 et 20 qui s'engagent dans les rainures 14 et 15 de la barre de support. On comprendra aisément combien la manipulation des toiles devient aisée à l'aide du dispositif de jonction suivant l'invention.

Il doit être entendu que la présente invention n'est en aucune façon limitée à la forme de réalisation décrite ci-dessus et que bien des modifications peuvent y être apportées sans sortir du cadre du présent brevet.

On peut par exemple prévoir que les extrémités de toile ne portent pas toujours chacune deux baguettes et qu'elles en portent une seule. Les baguettes qu'une toile porte sont alors généralement toutes deux fixées sur une même face de la toile.

On peut prévoir que la barre de support, les baguettes, les profilés en U, soient dans une autre matière que celle décrite, pour autant que leur forme reste stable. On peut notamment prévoir aussi, outre des matières métalliques, des matières synthétiques. On peut éventuellement prévoir que les profilés en U et leur coeur soient en une seule et même matière, pour autant que celle-ci permette à la baguette de conserver une forme stable, tout en permettant un enfoncement de clous dans son corps ou une autre fixation appropriée.

On peut aussi prévoir d'autres formes de rainures, ou même, au lieu des rainures, d'autres moyens de retenue. On peut imaginer par exemple des nervures, sur la barre de support, et des baguettes présentant des rainures correspondantes, sur la toile.

On peut aussi imaginer de joindre les deux extrémités de deux ou de plusieurs toiles pour former une bande continue.

## Revendications

1. Dispositif de jonction (1) des extrémités (4, 5) d'au moins une toile (3), en particulier de toile de séchage à mettre en oeuvre dans la fabrication du papier, pour former une bande continue, comprenant une barre de support (2), dont la longueur est supérieure à la largeur de la bande, et des moyens de retenue pour maintenir deux extrémités de toile sur la barre de support (2), pendant l'opération de jonction, de façon que des éléments d'engagement (8, 9) ancrés sur les bords frontaux (6, 7) des extremités de toile (4, 5), le long d'un axe d'engagement (10,11) parallèle au bord frontal respectif, puissent s'engager les uns dans les autres et être bloqués dans cette position d'engagement par un élément d'arrêt (12), caractérisé en ce que la barre de support (2) est fixe et en ce que les moyens de retenue comprennent, sur la barre de support fixe (2), deux paires de premiers moyens de liaison (13, 14 et 15,16) parallèles, disposés symétriquement de part et d'autre d'un plan (17), qui, l'opération de jonction terminée, traverse la bande selon un tracé perpendiculaire à sa direction longitudinale, tous ces premiers moyens de liaison étant mutuellement identiques et la distance (d, D) entre eux et ledit plan (17) restant constante, et, à chaque extrémité de toile (4, 5), au moins un deuxième moyen de liaison (18 - 21) capable de coopérer avec les premiers moyens de liaison (13,14 et 15, 16) de la barre de support (2) de façon à réaliser avec eux une liaison détachable, chaque deuxième moyen de liaison (18 - 21) étant disposé parallèlement au bord frontal voisin (6, 7) de l'extrémité de toile à une distance constante (d, D) de l'axe d'engagement respectif (10,11), qui est égale à la distance (d, D) entre l'un des premiers moyens de liaison (13,14 et 15,16) d'une des deux paires susdites et ledit plan de symétrie (17).

2. Dispositif suivant la revendication 1, caractérisé en ce que chaque extrémité de toile (4, 5) est pourvue d'une paire de deuxièmes moyens de liaison (18, 19 et 20, 21), l'un de ces deuxièmes moyens de liaison étant dispose sur une face de la toile a une distance (d) dudit axe d'engagement (10.11) qui est égale à la distance entre l'un des premiers moyens de liaison (13 - 16) d'une des deux paires susdites et ledit plan de symétrie (17), tandis que l'autre de ces deuxième moyens de liaison (18 - 21) est disposé sur l'autre face de la toile à une distance (D) de ce meme axe d'engagement (10, 11) qui est égal à la distance entre l'autre des premiers moyens de liaison (13 - 16) de la paire précitée et ledit plan de symétrie (17).

3. Dispositif suivant la revendication 1, caractérisé en ce qu'une toile est pourvue, a chacune de ses extrémités, d'un deuxième moyen de liaison, ces deuxiemes moyens de liaison étant disposés sur la même face de la toile.

4. Dispositif suivant l'une quelconque des revendications 1 à 3, caractérisé en ce que les deux paires de premiers moyens de liaison (13 - 16) sont toutes deux prévues sur la meme face de la barre de support (2).

5. Dispositif suivant l'une quelconque des revendications 1 à 4, caractérisé en ce que la barre de support (2) présente, à titre de premiers moyens de liaison, des rainures (13 - 16) de forme stable et identique, qui sont ouvertes vers le haut et qui s'étendent sur toute la longueur de la barre de support, et en ce que chaque extrémité de toile (4, 5) est pourvue, à titre de deuxième moyen de liaison, d'au moins une baguette (18 - 21), de forme en permanence complémentaire à celle des rainures (13 16), qui s'étend sur la totalité de la largeur de la toile (3) et qui pénètre par un simple déplacement du haut vers le bas de sa rainure correpondante.

6. Dispositif suivant la revendication 5, caractérisé en ce que la barre de support (2) est un profilé rainuré en une matière résistant aux déformations, notamment en métal ou en matière synthétique dure, et en ce que les baguettes (18 - 21) sont des profilés dont au moins la partie (22) destinée à être en contact avec les rainures (13 - 16) du profilé est en une matière résistant aux déformations, notamment en métal ou en matière synthétique dure.

7. Dispositif suivant la revendication 6, caractérisé en ce que les baguettes (18 - 21) sont des profilés en U (22) en une matière résistant aux déformations, la cavité du U étant remplie d'une matière permettant une fixation détachable aisée de la baguette sur la toile (3).

8. Dispositif suivant la revendication 7, caractérisé en ce que les baguettes (18 - 21) sont constituées d'un profilé en U en métal, avantageusement en aluminium, et d'un noyau de remplissage de la cavité du U en bois ou en matière synthétique, et en ce que chaque baguette est fixée de manière détachable sur la toile (3) par un clou, agrafe ou moyen analogue (23).

9. Dispositif suivant la revendication 8, caractérisé en ce qu'il comprend un moyen de détachement des clous, agrafes ou moyens analogues (23) après l'opération de jonction de la toile, constitué d'un ruban de feutre (24) fixé conjointement à la baguette (18 - 21) sur la face opposée de la toile (3).

## Patentansprüche

1. Vorrichtung (1) zur Verbindung der Enden (4, 5) wenigstens eines Siebes (3), insbesondere eines in der Papierherstellung zu verwendenden Entwässerungssiebes, um ein endloses Sieb zu bilden, mit einem Stützstab (2), dessen Länge größer ist als die Breite des Siebes, und mit Haltemitteln, um zwei Siebenden während des Verbindens auf dem Stützstab (2) zu halten, so daß die eingreifenden Elemente (8, 9), die an den Stirnrändern (6, 7) der Siebenden (4, 5) längs einer zum jeweiligen Stirnrand parallelen Eingriffsachse (10, 11) ineinander eingreifen und in dieser Eingriffsstellung durch ein Halteelement (12) blockiert werden können, dadurch gekennzeichnet, daß der Stütstab (2) ortsfest ist und daß die Haltemittel auf dem ortsfesten Stützstab (2) zwei Paare von parallelen ersten Verbindungsmitteln (13, 14 und 15, 16), die symmetrisch beidseits einer Ebene (17) angeordnet sind, die nach beendetem Verbinden das Band entlang einer zu seiner Längsrichtung senkrechten Spur schneidet, wobei alle ersten Verbindungsmittels wechselweise gleich sind und der Abstand (d, D) zwischen ihnen und der genannten Ebene (17) konstant bleibt, und an jedem Ende (4, 5) des Siebes wenigstens ein zweites Verbindungsmittel (18 bis 21) aufweisen, das mit den ersten Verbindungsmitteln (13, 14 und 15,16) des Stützstabes (2) derart zusammenwirken kann, daß es mit ihnen eine lösbare Verbindung bildet, wobei jedes zweite Verbindungsmittel (18 bis 21) parallel zum benachbarten Endrand (6, 7) des Siebendes in einem konstanten Abstand (d, D) von der jeweiligen Eingriffsachse (10, 11) angeordnet ist, der gleich dem Abstand (d, D) zwischen einem der ersten Verbindungsmittel (13, 14 und 15, 16) eines der beiden obgenannten Paare und der genannten Symmetrieebene (17) ist.

2. Vorrichtung nach Anspruch 1, dadurch gekennzeichnet, daß jedes Siebende (4, 5) mit einem Paar von zweiten Verbindungsmitteln (18, 19 und 20,21) versehen ist, wobei eines dieser zweiten Verbindungsmittel auf einer Seite des Siebes in einem Abstand (d) von der Eingriffsachse (10, 11) angeordnet ist, der dem Abstand zwischen einem der ersten Verbindungsmittel (13 bis 16) eines der zwei obgenannten Paare und der genannten Symmetrieebene (17) gleich ist, wogegen das andere der zweiten Verbindungsmittel (18 bis 21) auf der anderen Seite des Siebes in einem Abstand (D) von eben dieser Eingriffsachse (10, 11) angeordnet ist, der gleich ist dem Abstand zwischen dem anderen der ersten Verbindungsmittel (13 bis 16) des vorgenannten Paares und der genannten Symmetrieebene (17).

3. Vorrichtung nach Anspruch 1, dadurch gekennzeichnet, daß das Sieb an jedem seiner Enden mit einem zweiten Verbindungsmittel versehen ist, wobei diese zweiten Verbindungsmittel auf der gleichen Seite des Siebes angeordnet sind.

4. Vorrichtung nach einem der Ansprüche 1 bis 3, dadurch gekennzeichnet, daß die zwei Paare erster Verbindungsmittel (13 bis 16) alle beide auf der gleichen Seite des Stützstabes (2) vorgesehen sind.

5. Vorrichtung nach einem der Ansprüche 1 bis 4, dadurch gekennzeichnet, daß der Stützstab (2) als erste Verbindungsmittel Nuten (13 bis 16) gleichmäßiger und gleicher Gestalt besitzt, die nach oben hin offen sind und die sich über die gesamte Länge des Stützstabes erstrecken, und daß jedes Siebende (4, 5) als zweites Verbindungsmittel mit wenigstens einer Leiste (18 bis 21) versehen ist, mit einer Form, die durchgehend jener der Nuten (13 bis 16) komplementär ist, die sich über die gesamte Breite des Bandes (3) erstreckt, und die durch einfache Bewegung von oben nach unten in ihre entsprechende Nut eindringt.

6. Vorrichtung nach Anspruch 5, dadurch gekennzeichnet, daß der Stützstab (2) ein genutetes Profil aus einem verformungsbeständigen Werkstoff, insbesondere aus Metall oder hartem Kunststoff ist, und daß die Leisten (18 bis 21) Profile sind, von welchen wenigstens der Teil (22), der mit den Nuten (13 bis 16) des Profils in Berührung kommen soll, aus einem verformungsbeständigen Werkstoff, insbesondere aus Metall oder Hartkunststoff besteht.

7. Vorrichtung nach Anspruch 6, dadurch gekennzeichnet, daß die Leisten (18 bis 21) U-Profile (22) aus einem verformungsbeständigen Werkstoff sind, wobei die Vertiefung des U mit einem Werkstoff gefüllt ist, der eine leicht lösbare Befestigung der Leiste am Sieb (3) erlaubt.

8. Vorrichtung nach Anspruch 7, dadurch gekennzeichnet, daß die Leisten (18 bis 21) aus einem U-Profil aus Metall, vorteilhafterweise aus Aluminium und aus einem Füllkern für die Vertiefung des U aus Holz oder aus Kunststoff bestehen und daß jede Leiste am Sieb (3) durch einen Nagel, eine Klammer oder ein analoges Mittel (23) lösbar befestigt ist.

9. Vorrichtung nach Anspruch 8, dadurch gekennzeichnet, daß sie eine Vorrichtung zum Herausziehen der Nägel, Klammern oder analogen Mitteln (23) nach dem Verbinden des Siebes besitzt, die durch ein Filzband (24) gebildet wird, das zusammen mit der Leiste (18 bis 21) auf der dem Sieb (3) gegenüberliegenden Seite befestigt ist.

## Claims

1. Device (1) for joining the ends (4, 5) of at least one sheet (3), in particular a drying sheet to be used in papermaking, to form a continuous strip, comprising a support bar (2), of which the length is greater than the width of the strip, and retaining means to hold two sheet ends on the support bar (2) during the joining operation, such that engaging elements (8,9) anchored on the front edges (6, 7) of the sheet ends (4, 5) along an engaging pin (1, 11) parallel to the respective front edge can engage in one another and be locked in this engaged position by a stop element (12), characterized in that the support bar (2) is fixed, and in that the retaining means comprise, on the fixed support bar (2), two pairs of first parallel connecting means (13, 14 and 15, 16) arranged symmetrically on either side of a plane (17) which, once the joining operation is complete, passes through the strip along a line perpendicular to its longitudinal direction, all these first connecting means being mutually identical and the distance (d, D) between them and the said plane (17) remaining constant, and, at each sheet end (4, 5), at least one second connecting means (18 - 21) capable of cooperating with the first connecting means (13, 14 and 15, 16) of the support bar (2) so as to form a detachable connection with them, each second connecting means (18 - 21) being arranged parallel to the adjacent front edge (6, 7) of the sheet end at a constant distance (d, D) from the respective engaging pin (10, 11), which distance is equal to the distance (d, D) between one of the first connecting means (13,14 and 15, 16) of one of the abovementioned two pairs and said plane (17) of symmetry.

2. Device according to Claim 1, characterized in that each sheet end (4, 5) is provided with a pair of second connecting means (18, 19 and 20, 21), one of these second connecting means being arranged on one face of the sheet at a distance (d) from the said engaging pin (10, 11) which is equal to the distance between one of the first connecting means (13 -16) of one of the abovementioned two pairs and the said plane (17) of symmetry, while the other of these second connecting means (18 - 21) is arranged on the other face of the sheet at a distance (D) from the same engaging pin (10, 11) which is equal to the distance between the other of the first connecting means (13 -16) of the abovementioned pair and the said plane (17) of symmetry.

3. Device according to Claim 1, characterized in that a sheet is provided at each of each of its ends with a second connecting means, these second connecting means being arranged on the same face of the sheet.

4. evice according to any one of Claims 1 to 3, characterized in that the two pairs of the first connecting means (13 - 16) are both provided on the same face of the support bar (2).

5. Device according to any one of Claims 1 to 4, characterized in that the support bar (2) has, as the first connecting means, grooves (13 - 16) identical in shape and dimensionally.stable, which are open at the top and which extend over the entire length of the support bar, and in that each sheet end (4, 5) is provided, as a second connecting means, with at least one rod (18 - 21), which is permanently of a shape complementary to that of the grooves (13 -16), which extends over the entire width of the sheet (3) and which penetrates, simply by downward displacement of its corresponding groove.

6. Device according to Claim 5, characterized in that the support bar (2) is a grooved section of a deformationresistant material, in particular metal or a hard synthetic material, and in that the rods (18 - 21) are sections of which at least the part (22) intended to be in contact with the grooves (13 - 16) of the section is of a deformationresistant material, in particular metal or hard synthetic material.

7. Device according to Claim 6, characterized in that the rods (18 - 21) are U-shaped sections (22) of a deformation-resistant material, the opening of the U being filled with a material which enables simple detachable fastening of the rod to the sheet (3).

8. Device according to Claim 7, characterized in that the rods (18 - 21) consist of a U-shaped section of metal, ladvantageously aluminium, and of a core for filling the opening of the U, of uood or synthetic material, and in that each rod is fastened in detachable manner to the sheet (3) by a nail, staple of similar means (23).

9. Device according to Claim 8, characterized in that it comprises a means for detaching the nails, staples or similar means (23) after the operation of joining the sheet, which means consists of a felt strip (24) fastened together with the rod (18 - 21) to the opposite face of the sheet (3).
